# EUROPÄISCHE PATENTSCHRIFT

(11) **EP 0 651 147 B1**
(45) Veröffentlichungstag und Bekanntmachung des Hinweises auf die Patenterteilung: **13.11.1996**
(21) Anmeldenummer: 94114802.5
(22) Anmeldetag: 20.09.1994
(51) Int. Cl.: F02D 11/10, F02D 9/02

(54) **Drosselklappenstutzen**
Throttle valve body
Corps de papillon

(30) Priorität: 30.10.1993 DE 4337184
(43) Veröffentlichungstag der Anmeldung: 03.05.1995
(73) Patentinhaber: Pierburg Aktiengesellschaft, 41460 Neuss (DE)
(72) Erfinder: Müller, Hans-Jürgen, D-45879 Gelsenkirchen (DE)

(56) Entgegenhaltungen:
- DE-A- 1 934 200
- DE-A- 4 027 269
- DE-A- 4 039 937
- DE-A- 4 134 876
- DE-A- 4 141 104
- DE-A- 4 207 096
- US-A- 4 946 012

## Beschreibung

Die Erfindung betrifft einen Drosselklappenstutzen mit Gaspedal- und Elektromotorantrieb nach dem Oberbegriff des Patentanspruchs 1.

Derartige Drosselklappenstutzen sind bekannt und weisen häufig mehrere Rückstellfedern auf, die die Drosselklappe über Hilfehebel in eine Notlaufstellung bringen sollen (DE-A1 41 41 104).

Zu diesem Zweck müssen die Rückstelffedern sorgfältig aufeinander abgestimmt werden. Die Summe der in Schließrichtung wirkenden Kräfte der ersten und zweiten Rückstellfeder darf nicht größer sein als die in Öffnungsrichtung wirkende Kraft der dritten Rückstellfeder. Andererseits muß der elektromotorische Stellantrieb schon für den Leerlaufregelbereich so stark ausgelegt werden daß er die Drosselklappe in Öffnungsrichtung gegen die erste und zweite Rückstellfeder und in Schließrichtung gegen die dritte Rückstellfeder verstellen kann.

Hiervon ausgehend liegt der Erfindung die Aufgabe zugrunde, die eingangs genannte Einrichtung so weiterzubilden, daß nur eine Rückstellfeder benötigt wird und Hilfshebel und dergleichen entfallen daß heißt die Mechanik vereinfacht wird.

Diese Aufgabe ist durch die im Patentanspruch 1 genannten Merkmale gelöst worden.
Vorteilhafte Weiterbildungen sind in den Unteransprüchen angegeben.

Ein Ausführungsbeispiel der Erfindung ist in der Zeichnung dargestellt und wird mit Angabe erreichbarer Vorteile nachfolgend beschrieben.

Diese zeigt:
Fig. 1
   einen Teilschnitt eines Drosselklappenstutzens,
Fig. 2
   eine Einzelheit aus Fig. 1,
Fig. 3
   eine alternative zur Einzelheit aus Fig. 2.

Fig. 1 zeigt einen Drosselklappenstutzen 1 mit einer Drosselklappenwelle 2, an der eine Drosselklappe 3 und eine Scheibe 4 befestigt sind. Auf dem nach außen ragenden Ende 5 der Drosselklappenwelle 2 ist ein Motorhebel 6 mit einer Buchse 7 aufgeschoben und durch einen mit der Welle 2 verbundenen Drosselhebel 8 gesichert. An den Motorhebel 6 greift ein nicht dargestellter Elektromotor über ein Getriebe an, wobei der Elektromotor von einem elektronischen Steuergerät in bekannter Weise gesteuert wird.

Der Drosselhebel 8 ist durch eine zwischen Drosselhebel 8 und Motorhebel 6 eingespannte Feder 9 gegen einen Motorhebelanschlag 10 gehalten (Fig. 2) und bei Gaspedalbetätigung über einen vom Motorhebel 6 eingestellten Öffnungsbetrag der Drosselklappe 2 hinaus hebt er von diesem ab.

Eine mit der Motorhebelbuchse 7 verbundene Hülse 11 weist einen Schlitz 12 auf, in den ein Ende 13 der zwischen Motor- und Drosselhebel eingespannten Feder 9 eingeschoben ist, und nimmt eine Klammerfeder 14 auf, die mit ihren beiden Enden 15, 16 einen Motorhebelzapfen 17 und einen Gehäuserzapfen 18 gemeinsam umklammert, wie in Fig. 2 als Einzelheit aus Fig. 1 dargestellt ist.

Fig. 3 zeigt eine Alternative zur Einzelheit aus Fig. 2, bei der die Klammerfeder 14 in oder auf einer Buchse 19 gelagert ist, die als Zwischenglied einen Anschlag 20 für einen der Federschenkel 15, 16 und einen Anschlag 21 für den Motorhebelzapfen 17 sowie einen Anschlag 22 für den Gehäusezapfen 18 aufweist. Der andere Federschenkel liegt an dem Gehäusezapfen 18' an. Diese Ausführung eignet sich für reinen E-Gas-Betrieb, bei dem die Gaspedal-betätigung über einen Bowdenzug entfällt.

Die Funktionsweise dieser Ausbildung ist gleich der Ausführung nach Fig. 2, hat jedoch den Vorteil einer erleichterten Montage gegenüber der Ausführung nach Fig. 2. Die gestrichelt dargestellten Positionen des Motorhebelzapfens (17) bzw. des Federschenkels/Anschlags 21 zeigt die Wirkweise.

Ein nicht dargestellter Gaspedalhebel wandert bei Gaspedalantrieb mit einem Anschlag in die Bewegungsbahn des Drosselhebels 8 und nimmt diesen zwangsweise mit, so daß die Drosselklappe 2 geöffnet wird. Falls der Motorhebel 6 dieser Drosselklappenöffnung nicht ausreichend schnell folgt, hebt der Drosselhebel 8 von dem Motorhebelanschlag 10 ab unter Verspannung der Feder 9.

Der nicht dargestellte Gaspedalhebel kann zusätzlich einen Mitnehmeranschlag aufweisen, der bei Gaspedalrückstellung eine Zwangsschließung der Drosselklappe 2 bewirkt. Hierdurch wird jedoch eine Tempomatfunktion eingeschränkt.

Fällt der Elektromotorantrieb des Motorhebels 6 oder die zugehörige elektronische Steuerung aus, dann nimmt der Motorhebel 6 eine Stellung ein, die durch den Motorhebel- und den Gehäusezapfen 17, 18 fixiert ist. Diese Position des Motorhebels 6 bewirkt eine Notlauföffnung der Drosselklappe 2. Bei normalem Leerlaufbetrieb ist der Elektromotorantrieb bestrebt, eine Drehzahlregelung der Brennkraftmaschine auszuführen, daß heißt, der Motorhebel 6 wird hierfür aus der durch den Gehäusezapfen 18 fixierten Stellung in eine eine kleinere Öffnung der Drosselklappe bewirkende Stellung bewegt, wobei hierbei die Klammerfeder 14 verspannt wird.

Im Falle einer Tempomatfunktion wird andersherum der Motorhebel 6 im Sinne einer Drosselklappenöffnung verstellt, wobei auch hier die Klammerfeder 14 verspannt wird. Der Elektromotor ist ausgelegt für eine sichere Verstellung des Motorhebels 6, wobei die Klammerfeder 14 in beide Verstellrichtungen das gleiche Klammermoment aufweist, was vorteilhaft für eine geringe Antriebsleistung des Elektromotors ist, daß heißt, dieser ist nur für diese geringe Leistung ausgelegt und benötigt nur einen kleinen Bauraum.

## Patentansprüche

1. Drosselklappenstutzen mit Gaspedal- und Elektromotorantrieb, wobei letzterer auf einen Motorhebel (6) einwirkt, der in Ruhestellung eine durch Federkraft fixierte Notlaufstellung einnimmt, die einen Drosselhebel (8) derart einstellt, daß die Drosselklappe (3) eine entsprechende Notlauföffnung erfährt, wobei der Elektromotorantrieb den Motorhebel (6) entgegen der Federkraft im Sinne einer Öffnungs- oder Schließstellung der Drosselklappe (3) verstellen kann, **dadurch gekennzeichnet**, daß die Federkraft von einer Klammerfeder (14) bereitgestellt wird, die mit ihren beiden Enden (15, 16) einen Motorhebelzapfen (17) und einen Gehäusezapfen (18) gemeinsam umklammert.

2. Drosselstutzen nach Anspruch 1, **dadurch gekennzeichnet,** daß die Klammerfeder (14) in oder auf einer Buchse (19) gelagert ist, die als Zwischenglied einen Anschlag (20) für einen der Federschenkel (15, 16) und einen Anschlag (21) für den Motorhebelzapfen (17) sowie einen Anschlag (22) für den Gehäusezapfen (18) aufweist.

3. Drosselklappenstutzen nach Anspruch 1 oder 2, **dadurch gekennzeichnet**, daß Klammerfeder (14) und Motorhebel (6) konzentrisch zur Drosselklappenwelle (2) angeordnet sind.

4. Drosselklappenstutzen nach Anspruch 2, **dadurch gekennzeichnet**, daß der Drosselhebel (8) durch eine zwischen Drosselhebel (8) und Motorhebel (6) eingespannte Feder (9) gegen einen Motorhebelanschlag (10) gehalten und bei Gaspedalbetätigung über einen vom Motorhebel (6) eingestellten Öffnungsbetrag der Drosselklappe (2) hinaus von diesem Motorhebelanschlag (10) abhebt.

## Claims

1. Throttle venturi control unit with an accelerator-pedal and electromotive drive, the latter acting upon a motor lever (6) which in neutral position assumes an emergency running position, which is fixed by spring action and adjusts a throttle lever (8) in such a way that the throttle valve (3) undergoes a corresponding emergency running opening, the electromotive drive being capable of displacing the motor lever (6) counter to the spring action in the direction of an opening or closing position of the throttle valve (3), characterized in that the spring action is provided by a clamping spring (14) which, with its two ends (15, 16), jointly embraces a motor lever journal (17) and a housing journal (18).

2. Throttle venturi control unit according to claim 1, characterized in that the clamping spring (14) is supported in or on a bush (19) which, as an intermediate element, comprises a stop (20) for one of the spring limbs (15, 16) and a stop (21) for the motor lever journal (17) as well as a stop (22) for the housing journal (18).

3. Throttle venturi control unit according to claim 1 or 2, characterized in that clamping spring (14) and motor lever (6) are disposed concentrically relative to the throttle valve shaft (2).

4. Throttle venturi control unit according to claim 2, characterized in that the throttle lever (8) is held by a spring (9), which is clamped in between throttle lever (8) and motor lever (6), against a motor lever stop (10) and, upon operation of the accelerator pedal beyond an opening amount of the throttle valve (2) adjusted by the motor lever (6), lifts off from said motor lever stop (10).

## Revendications

1. Corps de papillon à commande par pédale d'accélérateur et par moteur électrique, celle-ci agissant sur un levier de moteur (6) qui, en position de repos, occupe une position de fonctionnement de secours qui est fixée par une force élastique et règle un levier de papillon (8) de façon telle que le papillon (3) subisse une ouverture de fonctionnement de secours correspondante, la commande par moteur électrique pouvant déplacer le levier de moteur (6) contre la force élastique dans le sens d'une position d'ouverture ou de fermeture du papillon (3), caractérisé par le fait que la force élastique est fournie par un ressort pince (14) dont les deux extrémités (15, 16) enserrent ensemble un téton (17) du levier de moteur et un téton (18) du corps.

2. Corps de papillon selon la revendication 1, caractérisé par le fait que le ressort pince (14) est monté dans ou sur une douille (19) qui présente, comme élément intermédiaire, une butée (20) pour une des branches (15, 16) du ressort, une butée (21) pour le téton (17) du levier de moteur et une butée (22) pour le téton (18) du corps.

3. Corps de papillon selon l'une des revendications 1 et 2, caractérisé par le fait que le ressort pince (14) et le levier de moteur (6) sont placés concentriquement à l'arbre (2) du papillon.

4. Corps de papillon selon la revendication 2, caractérisé par le fait que le levier de papillon (8) est maintenu contre une butée (10) du levier de moteur par un ressort (9) monté entre le levier de papillon (8) et le levier de moteur (6) et, en cas de manoeuvre de la pédale d'accélérateur au delà d'une degré d'ouverture du papillon (2) fixé par le levier de moteur (6), s'écarte de cette butée (10) du levier de moteur.
